# FASCICULE DE BREVET EUROPEEN

(11) **EP 0 582 014 B1**
(45) Date de publication et mention de la délivrance du brevet: **20.10.1999**
(21) Numéro de dépôt: 92402172.8
(22) Date de dépôt: 28.07.1992
(51) Int. Cl.: A47G 9/02

(54) **Couette à différents matériaux de remplissage**
Deckbett mit verschiedenen Füllmaterialien
Bed cover with different filling materials

(43) Date de publication de la demande: 09.02.1994
(73) Titulaire: ETABLISSEMENTS BRUN DE VIAN TIRAN, F-84800 L'Isle sur la Sorgue (FR)
(72) Inventeur: Brun, Pierre, F-84800 L'Isle sur la Sorgue (FR)
(74) Mandataire: Dronne, Guy

(56) Documents cités:
- AU-B- 497 591
- FR-A- 553 900
- FR-A- 755 077
- FR-A- 1 202 883
- FR-A- 2 599 610

## Description

La présente invention a pour objet des couettes ou produits similaires destinées à recouvrir le plateau d'un lit et à retomber sur les côtés et le pied de ce lit afin d'assurer le confort du dormeur.

Comme cela est bien connu, les couettes sont fabriquées à partir d'une poche que l'on remplit d'un matériau de garnissage. Le plus souvent ce matériau est constitué par des fibres d'acrylique ou de polyester, de la laine ou du duvet. L'ensemble est ensuite confectionné et piqué, puis mis dans une enveloppe de couette.

Dans les couettes les plus souvent rencontrées, le matériau de remplissage est le même, qu'il soit pur ou en mélange, dans toute l'étendue de la couette. Celle-ci, qui mesure par exemple 2m20 sur 2m40 demande donc une quantité relativement importante de matériau de remplissage ou de garnissage, ce qui rend la couette très onéreuse lorsque ce matériau est lui même cher, comme le duvet par exemple.

Pour remédier à cet inconvénient, on a déjà proposé de réaliser la partie de la couette correspondant au plateau du lit à l'aide d'un premier matériau et les parties périphériques à l'aide d'un deuxième matériau de garnissage. Une telle disposition permet de limiter la quantité de matériau de garnissage onéreux à la partie de la couette effectivement utile et d'utiliser dans les parties périphériques des matériaux de garnissage d'un coût moins élevé. Un telle réalisation est décrite dans le document FR-A-2599610.

Un objet de la présente invention est de fournir une couette encore améliorée par rapport à celles de l'état de la technique mentionnée ci-dessus.

Selon l'invention, la couette qui comporte une partie centrale destinée à recouvrir le plateau du lit et une partie périphérique destinée à retomber sur les côtés et le pied du lit formée par deux pièces de tissu entre lesquelles est mis en place un garnissage, se caractérise en ce que le garnissage de ladite partie centrale est consitituée par au moins une première couche inférieure d'un premier matériau hydrophile comprenant au moins de la laire et une deuxième couche supérieure d'un deuxième matériau distinct du premier, en ce que le garnissage de ladite partie périphérique est constitué par au moins une couche d'un matériau de garnissage, en ce que la pièce de tissu inférieure est réalisée en un matériau non étanche au duvet, et en ce qu'elle comprend en outre des moyens par piquage de maintien permanent en place du garnissage entre lesdites pièces de tissu.

On comprend qu'on peut ainsi obtenir toutes les combinaisons possibles des différents matériaux selon leur qualité particulière, leur coût et le confort qu'ils permettent d'obtenir. En effet, le confort du dormeur peut s'analyser selon trois paramètres:
- le confort thermique: la couette doit isoler suffisamment le corps du dormeur du milieu extérieur pour que la température du microclimat créé sous la couette devienne suffisante;
- le confort physiologique: la couette, tout en remplissant la première condition, ne doit pas confiner le microclimat. En effet, la vapeur d'eau dégagée sans cesse par le corps augmente l'humidité régnant sous la couette. Il faut donc que celle-ci puisse absorber l'humidité en excès tout en conservant la chaleur; il faut créer une chaleur saine pour un confort thermo-physiologique complet;
- enfin un confort textile: ce confort consiste dans la légèreté, la souplesse, le caractère agréable au toucher, le moelleux qui découlent du choix des matériaux utilisés pour réaliser la couette.

Un autre problème que la présente invention permet de résoudre réside dans le choix des tissus constituant la poche de la couette. En effet, avec certains matériaux de garnissage, notamment le duvet, il est nécessaire d'utiliser des tissus présentant des propriétés particulières et dont le coût est relativement onéreux. On comprend qu'en utilisant dans la partie centrale de la couette une double couche de matériaux, dont un ne présente pas ces exigences, il sera possible d'utiliser au moins en partie un tissu de coût plus réduit.

D'autres caractéristiques et avantages de la présente invention apparaîtront plus clairement à la lecture de la description qui suit de plusieurs modes de réalisation de l'invention donnés à titres d'exemples non limitatifs. La description se réfère aux figures annexées sur lesquelles :
- la figure 1 est une vue de dessus d'une couette selon l'invention ; et
- la figure 2 est une vue en coupe selon la ligne II-II de la figure 1.

Comme le montrent les figures 1 et 2, la couette est constituée par deux pièces de tissu 10 et 12 constituant une poche dans laquelle est placé le matériau de garnissage. Après la mise en place du matériau de garnissage, les deux pièces de tissu 10 et 12 sont piquées afin d'assurer le maintien de la bonne répartition du garnissage lors de l'utilisation de la couette. On a symbolisé par les lignes en pointillés 14 des piqûres réalisées après la mise en place du matériau de garnissage, ainsi qu'une zone de piqûres 16 qui sépare la zone centrale de la couette 18 de sa zone périphérique 20. La zone centrale 18 de la couette est destinée à recouvrir le plateau du lit alors que la zone périphérique 20 est destinée à retomber sur les côtés et le pied du lit.

Sur la figure 2, on a référencé 21 la couche supérieure de garnissage dans la zone centrale 18, par 22 la couche de garnissage inférieure dans cette même zone centrale et par 24 la couche de garnissage dans la zone périphérique 20.

Selon un premier mode de réalisation, la couche inférieure de garnissage 22 et la couche périphérique de garnissage 24 sont réalisées en laine. La couche supérieure de garnissage de la zone centrale est réalisée en poils de chameau en cachemire, en soie, en cashebora, laine merinos, alpaga, lame, yak, fibres synthétiques et coton. On obtient ainsi, dans la partie centrale de la couette, c'est-à-dire celle qui repose sur le corps du dormeur, un pouvoir adiathermique élevé accru par l'addition de fibres fines tout en conservant la légèreté de la zone périphérique, l'ensemble demeurant d'un faible poids.

Dans un autre mode de réalisation, la couche inférieure 22 de la zone centrale et la couche périphérique 24 de garnissage sont réalisées en laine. La couche supérieure 21 de la zone centrale est réalisée en duvet ou demi-duvet, trois-quart duvet, plumettes. Cette disposition particulière présente un avantage supplémentaire. En effet, le duvet nécessite l'emploi pour le tissu formant la poche de la couette d'une percale anti-duvet afin d'éviter que celui-ci ne s'échappe de l'enveloppe. En revanche, la laine peut être aisément contenue dans une percale moins étanche ou même dans un simple jersey. On comprend donc que, dans le mode de réalisation qui vient d'être décrit, la pièce de tissu inférieure 12 peut être réalisée en percale poreuse ou en jersey, seule la pièce de tissu supérieure 10 devant être en percale spéciale anti-duvet.

Avec une telle disposition, on réalise une économie sur le tissu servant à réaliser la pièce inférieure de la poche de couette 12 et pour un même pouvoir adiathermique on économise du duvet non seulement sur la périphérie de la couette mais également dans la zone centrale 18. De plus, on réalise une amélioration du confort physiologique grâce à l'emploi pour la pièce de tissu 12 tournée vers le corps du dormeur d'un matériau qui respire davantage.

Parmi les autres matériaux utilisables, on peut citer les fibres synthétiques, telles que le polyester ou les polyacryliques, ou la plume.

Il va de soi que chaque couche de garnissage 21, 22, 24 pourrait être constituée par un mélange de matériaux de garnissage. En d'autres termes, par matériau de garnissage, il faut entendre non seulement des matériaux uniques mais également des mélanges de matériaux, chaque mélange étant homogène.

Dans la description précédente, le matériau de garnissage de la partie périphérique est identique à celui qui est utilisé pour réaliser une des couches de garnissage 21 ou 22 de la partie centrale. Cependant, on ne sortirait pas du cadre de l'invention en garnissant la partie périphérique avec un troisième matériau. Par exemple pour la couche 24, on pourrait utiliser une fibre synthétique de faible coût. De même la partie centrale 18 pourrait comporter trois couches de garnissage superposées ou encore un nombre supérieur de couches. Par exemple, les deux couches extrêmes seraient relativement minces et réalisées en laine alors que la couche intermédiaire serait réalisée en duvet. Une telle solution permet d'utiliser une percale ordinaire ou un tissu similaire pour les pièces 10 et 12 tout en autorisant la présence d'une couche de duvet.

## Revendications

1. Couette comportant une partie centrale (18) destinée à recouvrir le plateau d'un lit et une partie périphérique (20) destinée à retomber sur les côtés et le pied du lit formée par deux pièces de tissu (10, 12) entre lesquelles est mis en place un garnissage, caractérisée en ce que le garnissage de ladite partie central (18) est constituée par au moins une première couche inférieure (22) d'un premier matériau hydrophile comprenant au moins de la laine et une deuxième couche supérieure (21) d'un deuxième matériau distinct du premier, en ce que le garnissage de ladite partie périphérique (20) est constitué par au moins une couche (24) d'un matériau de garnissage, en ce que la pièce de tissu inférieure (12) est réalisée en un matériau non étanche au duvet et en ce qu'elle comprend en outre des moyens par piquage (14) de maintien permanent en place du garnissage entre lesdites pièces de tissu.

2. Couette selon la revendication 1, caractérisée en ce que la couche inférieure de garnissage est entièrement réalisée en laine.

3. Couette selon l'une quelconque des revendications 1 et 2, caractérisée en ce que la couche supérieure de garnissage est réalisée en duvet ou en cashmire.

4. Couette selon l'une quelconque des revendications 1 à 3, caractérisée en ce que le garnissage de la partie périphérique est réalisé en laine..

5. Couette selon l'une quelconque des revendications 1 et 2, caractérisée en ce que la couche inférieure (22) de la partie centrale (18) et la couche (24) de la partie périphérique (20) sont réalisées en laine et en ce que la couche supérieure (21) est réalisée en un matériau onéreux.

6. Couette selon la revendication 5, caractérisée en ce que la couche supérieure (21) de la partie centrale est réalisée en duvet.

7. Couette selon la revendication 6, caractérisée en ce que la couche supérieure (21) de la partie centrale (18) est réalisée en fibres naturelles animales ou végétales ou en fibres synthétiques.

8. Couette selon la revendication 7, caractérisée en ce que la couche supérieure (21) de la partie centrale (18) est réalisée en poil de chameau, en soie, en cashebora, alpaga, lama, laine mérinos ou en yak.

9. Couette selon l'une quelconque des revendications 1 et 2, caractérisée en ce que ladite partie centrale (18) comporte une troisième couche de garnissage.

10. Couette selon la revendication 9, caractérisée en ce que lesdites première et troisième couches de garnissage sont réalisées avec le même matériau.

## Claims

1. Bed cover comprising a central part (18) intended to cover the top surface of a bed and a peripheral part (20) intended to fall over the sides and foot of the bed, formed by two pieces of fabric (10, 12) between which is placed a filling, characterised in that the filling of said central part (18) consists of at least one first lower layer (22) of a first hydrophilic material containing at least some wool and a second upper layer (21) of a second material separate from the first, in that the filling of said peripheral part (20) consists of at least one layer (24) of a filling material, in that the lower piece of fabric (12) is made of a material which is not downproof and in that it further comprises stitching (14) for permanently holding the filling in place between said pieces of fabric.

2. Bed cover according to claim 1, characterised in that the lower filling layer is made entirely of wool.

3. Bed cover according to either of claims 1 and 2, characterised in that the upper filling layer is made of down or cashmere.

4. Bed cover according to any of claims 1 to 3, characterised in that the filling of the peripheral part is made of wool.

5. Bed cover according to either of claims 1 and 2, characterised in that the lower layer (22) of the central part (18) and the layer (24) of the peripheral part (20) are made of wool and the upper layer (21) is made of an expensive material.

6. Bed cover according to claim 5, characterised in that the upper layer (21) of the central part is made of down.

7. Bed cover according to claim 6, characterised in that the upper layer (21) of the central part (18) is made of natural animal or plant fibres or of synthetic fibres.

8. Bed cover according to claim 7, characterised in that the upper layer (21) of the central part (18) is made of camelhair, silk, cashmere angora, alpaca, llama, merino wool or yak.

9. Bed cover according to either of claims 1 and 2, characterised in that the said central part (18) comprises a third layer of filling.

10. Bed cover according to claim 9, characterised in that the said first and third layers of filling are made of the same material.

## Patentansprüche

1. Deckbett, enthaltend einen Mittelteil (18) zum Bedecken der Platte eines Bettes und einen Randteil (20), der auf den Seiten und dem Fußende des Bettes aufliegt und aus zwei Stoffteilen (10, 12) besteht, zwischen denen eine Verkleidung angebracht ist,
**dadurch gekennzeichnet, daß**
die Verkleidung des Mittelteils (18) aus zumindest einer ersten unteren Schicht (22) eines ersten hydrophilen Materials besteht, das zumindest Wolle enthält, und aus einer zweiten oberen Schicht (21) eines zweiten Materials, das sich vom ersten unterscheidet, wobei die Verkleidung des Randteils (20) aus zumindest einer Schicht (24) eines Verkleidungsmaterials besteht, wobei das untere Stoffteil (12) aus einem nicht dichten Daunenmaterial besteht, und wobei es darüber hinaus Befestigungsvorrichtungen (14) für die permanente Halterung der Verkleidung zwischen den Stoffteilen enthält.

2. Deckbett nach Anspruch 1,
**dadurch gekennzeichnet, daß**
die untere Verkleidungsschicht vollständig aus Wolle besteht.

3. Deckbett nach einem der Ansprüche 1 und 2,
**dadurch gekennzeichnet, daß**
die obere Verkleidungsschicht aus Daunen oder Kaschmir besteht.

4. Deckbett nach einem der Ansprüche 1 bis 3,
dadurch gekennzeichnet, daß
die Verkleidung des Randteils aus Wolle besteht.

5. Deckbett nach einem der Ansprüche 1 und 2,
**dadurch gekennzeichnet, daß**
die untere Schicht (22) des Mittelteils (18) und die Schicht (24) des Randteils (20) aus Wolle bestehen und daß die obere Schicht (21) aus einem wertvollen Material besteht.

6. Deckbett nach Anspruch 5,
**dadurch gekennzeichnet, daß**
die obere Schicht (21) des Mittelteils aus Daunen besteht.

7. Deckbett nach Anspruch 6,
**dadurch gekennzeichnet, daß**
die obere Schicht (21) des Mittelteils (18) aus Naturfasern von Tieren oder Pflanzen oder aus Synthetikfasern besteht.

8. Deckbett nach Anspruch 7,
**dadurch gekennzeichnet, daß**
die obere Schicht (21) des Mittelteils (18) aus Kamelhaar, Seide, Kaschegora-, Alpaka-, Lama-, Merino- oder Yakwolle besteht.

9. Deckbett nach einem der Ansprüche 1 und 2,
**dadurch gekennzeichnet, daß**
der Mittelteil (18) eine dritte Verkleidungsschicht enthält.

10. Deckbett nach Anspruch 9,
**dadurch gekennzeichnet, daß**
die erste und dritte Verkleidungsschicht aus demselben Material bestehen.
